# EUROPÄISCHE PATENTSCHRIFT

(11) **EP 2 864 640 B1**
(45) Veröffentlichungstag und Bekanntmachung des Hinweises auf die Patenterteilung: **27.03.2019**
(21) Anmeldenummer: 13729258.7
(22) Anmeldetag: 07.06.2013
(51) Int. Cl.: F04D 13/06, F04D 29/041

(54) **MOTORKREISELPUMPE MIT EINER GLEITRINGDICHTUNG**
MOTORIZED CENTRIFUGAL PUMP WITH A ROTARY SEAL
POMPE CENTRIFUGE DE MOTEUR POURVUE D'UNE GARNITURE ÉTANCHE À ANNEAU GLISSANT

(30) Priorität: 22.06.2012 DE 102012012443
(43) Veröffentlichungstag der Anmeldung: 29.04.2015
(73) Patentinhaber: WILO SE, 44263 Dortmund (DE)
(72) Erfinder: STRELOW, Günter, 44801 Bochum (DE)
(74) Vertreter: Cohausz Hannig Borkowski Wißgott
(86) Internationale Anmeldenummer: PCT/EP2013/001677
(87) Internationale Veröffentlichungsnummer: WO 2013/189571

(56) Entgegenhaltungen:
- EP-A1- 0 068 948
- DE-C1- 19 548 471
- GB-A- 1 138 095
- US-A- 3 527 465
- US-A- 4 884 945

## Beschreibung

Die Erfindung betrifft eine Motorkreiselpumpe mit einer Motorwelle, die den Motorenrotor und an einem Ende das Pumpenlaufrad trägt und zusammen mit dem Motorenrotor in einem Spaltrohr oder Spalttopf liegt, um vom Fördermedium umspült zu sein, wobei die Motorwelle durch mindestens ein Radiallager geführt ist.

Bei Nassläuferpumpen wird der Rotor des Elektromotors vom Medium umspült. Der Stator ist vom Medium durch ein Spaltrohr/-topf getrennt. Die Lager des Rotors werden vom Medium geschmiert. Solche Konstruktionen sind wartungsfrei und verfügen über eine lange Lebensdauer, solange das Medium relativ sauber ist. Um sicherzustellen, dass eine Strömung durch den Rotorraum stattfindet, wird die Druckdifferenz zwischen der Saug- und der Druckseite des Laufrades genutzt. Hierzu wird der Rotor des Motors mit einer Wellenbohrung ausgeführt.

In vielen Anwendungsbereichen sind die Medien jedoch mit Partikeln und chemischen Mitteln (Inhibitoren) kontaminiert. Dies macht es erforderlich, die Strömung im Rotorraum auf das für die Funktion des Motors erforderliche Maß insbesondere bezüglich der Lagerschmierung und der Kühlung zu begrenzen. Zudem ist es erforderlich, abrasive Partikel am Eindringen in den Rotorraum zu hindern. Es sind Lösungen bekannt, bei denen auch Gleitringdichtungen zum Einsatz kommen. Für die Aufnahme der axialen Kräfte ist bei diesen Pumpen immer zusätzlich ein Axiallager eingebaut.

Die DE 195 48 471 offenbart eine Motorkreiselpumpe wobei die Gleitringdichtung auch das Axiallager bildet.

Aufgabe der Erfindung ist es, bei einer Motorkreiselpumpe der eingangs genannten Art das Eindringen von Partikeln in den Rotorraum zu verhindern. Dabei sollen die Herstellungskosten gering gehalten werden.

Diese Aufgabe wird erfindungsgemäß dadurch gelöst, dass die Motorkreiselpumpe gemäß Anspruch 1 ausgebildet ist.

Die Gleitringdichtung wird so ausgebildet, dass sie gleichzeitig die Funktion des Axiallagers der Pumpe übernimmt. Um beide Funktionen sicherzustellen, ist es erforderlich, dass die Gleitpartner im Betrieb immer aufeinander gleiten. Außer einem Schmierspalt darf kein zusätzlicher Spalt entstehen. Die magnetische Kraft des Motors und die hydraulischen Kräfte der Pumpe sind hierzu so aufeinander abgestimmt, dass diese Funktion sichergestellt ist. Erfindungsgemäß weist die Kontaktfläche der Wellenscheibe eine innere ringförmige, ununterbrochene Ringkontaktfläche auf, mit der die Wellenringscheibe an der feststehenden Ringscheibe dichtend anliegt. Hierbei ist darauf zu achten, dass das Axiallager ausreichend dimensioniert und mit Schmierflüssigkeit versorgt wird. Dies wird erfindungsgemäß dadurch gelöst, dass die Wellenringscheibe in dem an der inneren Ringkontaktfläche außen angrenzenden Ringbereich Ausnehmungen aufweist, durch die Flüssigkeit zur inneren Ringkontaktfläche zur Schmierung gelangt. Der Axiallagerbereich kann genutet sein und ggf. mit Schmieröffnungen in einer Axiallagernut versehen werden.

Vorzugsweise wird vorgeschlagen, dass die Ausnehmungen sich zum äußeren Rand der Wellenringscheibe hin öffnen. Hierbei können die Ausnehmungen radiale Nuten sein.

Erfindungsgemäß weist die Wellenringscheibe mindestens einen Durchlass insbesondere mindestens eine Bohrung auf, durch die Flüssigkeit von der Scheibenrückseite zur inneren Ringkontaktfläche gelangt.

In einer Variante ist die Wirkrichtung des Axiallagers in Richtung Pumpe gegeben. Alternativ ist die Wirkrichtung des Axiallagers in Richtung Motor. Um auch das pumpenseitige Radiallager vor Partikel zu schützen, befindet sich bei beiden Varianten diese Kombination aus Gleitringdichtung und Axiallager auf der Pumpenraumseite.

Zum Schutz des dem Laufrad nahen Radiallagers gegen Verschmutzung wird vorgeschlagen, dass das Axiallager zwischen dem Laufrad und dem Radiallager und damit in Strömungsrichtung vor dem Radiallager dichtend angeordnet ist.

Ausführungsbeispiele der Erfindung sind in den Zeichnungen dargestellt und werden im Folgenden näher beschrieben. Es zeigen
- Fig. 1: einen axialen Schnitt durch die Motorkreiselpumpe,
- Fig. 2: in vergrößerter Darstellung einen Schnitt durch die Wellenringscheibe der Gleitringdichtung in einer ersten Ausführung,
- Fig. 3: die Gleitringdichtung mit alternativ ausgeführten Ausnehmungen am Rand der Wellenringscheibe,
- Fig. 4: die Wellenringscheibe mit zusätzlichen Durchlässen/Bohrungen,
- Fig. 5: eine Seitenansicht der Wellenringscheibe.

Die Motorkreiselpumpe weist eine Kreiselpumpe auf mit einem Pumpengehäuse 1, das einen Pumpenraum 2 mit Einlass 3 und Auslass 4 besitzt und in dem ein Laufrad 5 gelagert ist, das auf dem Ende einer Motorwelle 6 befestigt ist.

Die Motorwelle 6 ist als Hohlwelle in einem Spalttopf 7 durch zwei Radiallager 8, 9 gelagert. Das der Pumpe abgewandte Radiallager 8 ist im geschlossenen Ende des Spalttopfs 7 befestigt und das der Pumpe und dem Laufrad 5 zugewandte Radiallager 9 liegt innerhalb einer Buchse 10, die sich zum Pumpenlaufrad hin zu einem Flansch 10a erweitert, der zwischen dem Pumpenraum 2 und dem Flansch 7a des Spalttopfes liegt. Die Motorwelle 6 trägt innerhalb des Spalttopfes 7 den Motorenrotor 11. Der Spalttopf 7 ist außen vom Motorenstator 12 umgeben.

In oder an der Buchse 10 und/oder in oder an dem Flansch 10a ist eine feststehende Ringscheibe 13 koaxial befestigt, die die Motorwelle 6 umgibt und mit der Motorwelle 6 einen Ringspalt 14 bildet, wobei die Ringspaltbreite nur so groß ausgeführt ist, dass die Ringscheibe 13 die zylindrische Außenfläche der Motorwelle nicht berührt.

Auf der dem Laufrad 5 zugewandten Seite der Ringscheibe 13 liegt an dieser eine Wellenringscheibe 15 an, die koaxial auf der Motorwelle 6 befestigt ist, so dass sie sich mit der Motorwelle dreht. Die Wellenringscheibe 15 bildet auf ihrer der Ringscheibe 13 zugewandten Seite eine ringförmige Kontaktfläche 16, mit der sie dichtend an der Ringscheibe 13 anliegt unter Bildung eines Flüssigkeitsfilmes zwischen beiden Scheiben 13, 15. Die Scheiben 13 und 15 bilden somit sowohl eine Gleitringdichtung als auch ein Axiallager.

Um den Flüssigkeitsfilm zwischen beiden Scheiben 13, 15 ausreichend mit Flüssigkeit zu versorgen, sind im äußeren Rand der Ringkontaktfläche 16 der Scheibe 15 Ausnehmungen 17 in Form radialer Nuten in regelmäßigen Abständen über den Umfang eingebracht. Diese Ausnehmungen sind nicht bis zur inneren Öffnung 18 der Wellenringscheibe 15 geführt, sondern bilden mit dieser einen Abstand und damit eine innere ringförmige Ringkontaktfläche 19, mit der die Wellenringscheibe 15 an der feststehenden Ringscheibe 13 dichtend und gleitend anliegt.

Es sind vorzugsweise zwei, vier, sechs oder acht Ausnehmungen 17 angeordnet, die sich jeweils zum äußeren Rand der Wellenringscheibe 15 hin öffnen, damit von außen Flüssigkeit in die Ausnehmungen gelangt und zur Kontaktfläche 19 geführt wird. Hierbei können die Ausnehmungen 17 unterschiedliche Formen aufweisen, wie die Fig. 2 bis 4 zeigen. Die Zuführung von Flüssigkeit zur Kontaktfläche 16 wird in einer weiteren Ausführung noch dadurch erhöht, dass die Wellenringscheibe 15 mindestens eine und vorzugsweise zwei oder mehr quer verlaufende insbesondere achsparallele Durchlässe insbesondere Bohrungen 20 aufweist, durch die Flüssigkeit von der Scheibenrückseite zur inneren Ringkontaktfläche 19 fließt.

Im Ausführungsbeispiel liegt die Wellenringscheibe 15 auf der dem Laufrad 5 zugewandten Seite der feststehenden Ringscheibe 13. In einer alternativen, nicht dargestellten Ausführung liegt die Wellenringscheibe 15 auf der dem Laufrad abgewandten Seite der feststehenden Ringscheibe 13. In diesem Fall ist dafür zu sorgen, dass der Rotor auf das Axiallager in entgegengesetzter Richtung axial einwirkt.

## Patentansprüche

1. Motorkreiselpumpe mit einer Motorwelle, die den Motorenrotor (11) und an einem Ende das Pumpenlaufrad (5) trägt und zusammen mit dem Motorenrotor in einem Spaltrohr oder Spalttopf (7) liegt, um vom Fördermedium umspült zu sein, wobei die Motorwelle (6) durch mindestens ein Radiallager (8, 9) geführt ist, wobei der Innenraum des Spaltrohres/-topfes (7) zum Pumpenraum hin durch eine Gleitringdichtung (13, 15) abgeschlossen ist, die eine die Welle (6) umschließende, mit dem Motoren- und/oder Pumpengehäuse direkt oder indirekt verbundene, feststehende Ringscheibe (13) aufweist, an der eine auf der Welle (6) drehfest angeordnete Wellenringscheibe (15) mit einer ringförmigen Kontaktfläche (16) anliegt, um mit der Ringscheibe (13) ein Axiallager zu bilden,
wobei die Kontaktfläche (16) der Wellenringscheibe (15) eine innere ringförmige, ununterbrochene Ringkontaktfläche (19) aufweist, mit der die Wellenringscheibe an der feststehenden Ringscheibe (13) dichtend anliegt, wobei die Wellenringscheibe (15) in dem an der inneren Ringkontaktfläche (19) außen angrenzenden Ringbereich Ausnehmungen (17) aufweist, durch die Flüssigkeit zur inneren Ringkontaktfläche (19) zur Schmierung gelangt, **dadurch gekennzeichnet, dass** die Wellenringscheibe (15) mindestens einen Durchlass insbesondere mindestens eine Bohrung (20) aufweist, durch die Flüssigkeit von der Scheibenrückseite zur inneren Ringkontaktfläche (19) zur Schmierung gelangt.

2. Motorkreiselpumpe nach Anspruch 1, **dadurch**
**gekennzeichnet, dass** die Ausnehmungen (17) sich zum äußeren Rand der Wellenringscheibe (15) hin öffnen.

3. Motorkreiselpumpe nach Anspruch 1 oder 2, **dadurch**
**gekennzeichnet, dass** die Ausnehmungen (17) radiale Nuten sind.

4. Kreiselmotorpumpe nach einem der vorherigen Ansprüche, **dadurch**
**gekennzeichnet, dass** das pumpenseitige Radiallager (9) Bestandteil des Axiallagers ist, das eine Gleitringdichtung bildet.

5. Kreiselmotorpumpe nach einem der vorherigen Ansprüche, **dadurch**
**gekennzeichnet, dass** zum Schutz des dem Laufrad (5) nahen Radiallagers (9) gegen Verschmutzung das Axiallager (13, 15) zwischen dem Pumpenlaufrad (5) und dem Radiallager (9) und damit in Strömungsrichtung vor dem Radiallager (9) dichtend angeordnet ist.

## Claims

1. Motorized centrifugal pump having a motor shaft, which bears the motor rotor (11) and, at one end, the pump impeller (5) and, together with the motor rotor, is located in a tube-like or pot-like can (7) in order to be surrounded by the delivery medium, the motor shaft (6) being guided by at least one radial bearing (8, 9), the interior of the tube-like pot-like can (7) being sealed off with respect to the pump chamber by a rotary seal (13, 15), which has a stationary annular washer (13) enclosing the shaft (6), and which is connected directly or indirectly to the motor and/or pump housing, and on which a wave washer (15) rotationally fixedly arranged on the shaft (6) rests with an annular contact surface (16) in order to form an axial bearing with the annular washer (13),
the contact surface (16) of the wave washer (15) having an inner, ring-like uninterrupted annular contact surface (19), with which the wave washer rests in a sealing manner on the stationary annular washer (13), the wave washer (15) having, in the annular region adjoining the inner annular contact surface (19) on the outside, recesses (17), through which liquid reaches the inner annular contact surface (19) for lubrication, **characterized in that**
the wave washer (15) has at least one passage, in particular at least one hole (20), through which liquid from the rear side of the washer reaches the inner annular contact surface (19) for lubrication.

2. Motorized centrifugal pump according to Claim 1, **characterized in that** the recesses (17) open towards the outer edge of the wave washer (15).

3. Motorized centrifugal pump according to Claim 1 or 2, **characterized in that** the recesses (17) are radial grooves.

4. Motorized centrifugal pump according to one of the preceding claims, **characterized in that** the pump-side radial bearing (9) is a constituent part of the axial bearing, which forms a rotary seal.

5. Motorized centrifugal pump according to one of the preceding claims, **characterized in that** in order to protect the radial bearing (9) that is close to the impeller (5) against contamination, the axial bearing (13, 15) is arranged in a sealing manner between the pump impeller (5) and the radial bearing (9) and therefore upstream of the radial bearing (9) in the flow direction.

## Revendications

1. Pompe centrifuge à moteur avec un arbre de moteur, qui porte le rotor de moteur (11) et à une extrémité la roue mobile de pompe (5) et qui est situé avec le rotor de moteur dans une gaine ou une coque (7), afin d'être balayé par le fluide transporté, dans laquelle l'arbre de moteur (6) est mené à travers au moins un palier radial (8, 9), dans laquelle l'espace intérieur de la gaine/coque (7) est fermé vers la chambre de pompe par une garniture étanche à anneau glissant (13, 15), qui présente une rondelle annulaire fixe (13) entourant l'arbre (6), assemblée directement ou indirectement au corps de moteur et/ou de pompe, et sur lequel une rondelle annulaire d'arbre (15) disposée de façon calée en rotation sur l'arbre (5) s'applique avec une face de contact annulaire (16), afin de former avec la rondelle annulaire (13) un palier axial, dans laquelle la face de contact (16) de la rondelle annulaire d'arbre (15) présente une face de contact annulaire ininterrompue annulaire intérieure (19), avec laquelle la rondelle annulaire d'arbre est appliquée de façon étanche sur la rondelle annulaire fixe (13), dans laquelle la rondelle annulaire d'arbre (15) présente dans la région annulaire adjacente extérieurement à la face de contact annulaire intérieure (19) des évidements (17) par lesquels le liquide arrive sur la face de contact annulaire (19) pour la lubrification, **caractérisée en ce que** la rondelle annulaire d'arbre (15) présente au moins un passage, en particulier au moins un trou foré (20), à travers lequel du liquide arrive depuis le côté arrière de la rondelle jusqu'à la face de contact annulaire intérieure (19) pour la lubrification.

2. Pompe centrifuge à moteur selon la revendication 1, **caractérisée en ce que** les évidements (17) s'ouvrent en direction du bord extérieur de la rondelle annulaire d'arbre (15).

3. Pompe centrifuge à moteur selon la revendication 1 ou 2, **caractérisée en ce que** les évidements (17) sont des rainures radiales.

4. Pompe centrifuge à moteur selon l'une quelconque des revendications précédentes, **caractérisée en ce que** le palier radial côté pompe (9) est un composant du palier axial, qui forme une garniture étanche à anneau glissant.

5. Pompe centrifuge à moteur selon l'une quelconque des revendications précédentes, **caractérisé en ce que**, pour la protection du palier radial (9) proche de la roue mobile (5) contre l'encrassement, le palier axial (13, 15) est disposé de façon étanche entre la roue mobile de pompe (5) et le palier radial (9) et ainsi avant le palier radial (9) dans la direction d'écoulement.
